# EUROPÄISCHE PATENTSCHRIFT

(11) **EP 0 125 493 B1**
(45) Veröffentlichungstag und Bekanntmachung des Hinweises auf die Patenterteilung: **15.07.1987**
(21) Anmeldenummer: 84104009.0
(22) Anmeldetag: 10.04.1984
(51) Int. Cl.: H01H 35/14

(54) **Beschleunigungsgrenzwertschalter**
Acceleration value limiting switch
Commutateur de valeur limitée d'accélération

(30) Priorität: 12.04.1983 DE 3313033; 25.01.1984 DE 3402387
(43) Veröffentlichungstag der Anmeldung: 21.11.1984
(73) Patentinhaber: HELBA Elektronik-Baugruppen GmbH & Co. KG, D-5628 Heiligenhaus (DE)
(72) Erfinder: Burmester, Heino, D-5628 Heiligenhaus (DE)
(74) Vertreter: Götz, Friedrich, Dipl.-Phys.

## Beschreibung

### Technisches Gebiet

Die Erfindung betrifft einen Beschleunigungsgrenzwertschalter mit einem kugelförmigen Trägheitskörper aus ferromagnetischem Material, der von einem Magnetsystem in Ruhestellung gehalten ist und dem zwei voneinander isolierte Kontaktelemente gegenüberstehen, die beim Auftreffen des Trägheitskörpers durch elastische Verformung einer Membran kontaktierbar sind.

### Stand der Technik

Aus der DE-A-30 22 878 ist ein Beschleunigungsgrenzwertschalter bekannt geworden, der im wesentlichen aus einem Dauermagneten, einer von diesem gehaltenen ferromagnetischen Kugel, einer Leiterplatte mit kammerartig ineinandergreifenden Kontaktfingern und einer elastischen, leitfähigen Membran besteht, die zwischen Kugel und Leiterplatte angeordnet ist. Beim Auftreten einer über dem Grenzwert liegenden Beschleunigung reisst die Kugel vom Magneten ab und fliegt dabei infolge ihrer Trägheit gegen die Membran, so dass diese unter Kontaktgabe kurzzeitig die Leiterplatte berührt. Die leitfähige oder mit einem leitfähigen Bereich ausgestattete Membran muss durch die besondere Ausgestaltung eines zweiteiligen Gehäuses gehalten werden. Die Leiterplatte wird in dem Gehäusedeckel durch Kontaktstifte gehalten.

Es hat sich herausgestellt, dass die Fertigung der Gehäuse- und Funktionsteile des bekannten Beschleunigungsgrenzwertschalters noch zu lohnintensiv ist. So ist es beispielsweise erforderlich, die Kontaktbahnen der Leiterplatte zu vergolden, damit auch noch nach Jahren der Nichtbeanspruchung unter klimatisch ungünstigen Bedingungen ein sicheres Ansprechen gewährleistet ist.

Aus der DE-A-27 49 807 ist ein elektrischer Trägheitsschalter bekannt geworden, der aus einem Elektromagneten und einer ferromagnetischen Kugel besteht. Die Kugel wird im Ruhezustand in einer flachen Vertiefung festgehalten, in der sie zwischen zwei voneinander isolierten Elementen einen Kontakt herstellt. Im Anregungsfall löst sich die Kugel unter Öffnung des Kontaktes aus ihrer Ruhelage.

### Darstellung der Erfindung

Der Erfindung liegt daher die Aufgabe zugrunde, die Steuerbarkeit des Grenzwertschalters noch stärker auszubauen, um aufeinanderfolgende Kontaktschliessungen zur Steuerung von Rückhalteeinrichtungen, Warnsystemen oder zur Unfallanalyse elektronisch auszuwerten und die Kontaktflächen mit geringstem Aufwand gegen Korrosion zu sichern.

Diese Aufgabe wird durch die Merkmale gemäss dem zweiten Teil des Patentanspruches 1 gelöst.

### Beschreibung der Zeichnungen

Ausführungsbeispiele der Erfindung werden anhand von Fig. 1-8 der Zeichnung dargestellt.
Fig. 1 zeigt einen Längsschnitt durch den oberen Teil des Kontaktsystems des neuartigen Beschleunigungsgrenzwertschalters,
Fig. 2 einen Klebefolienring,
Fig. 3 den unteren Teil des Kontaktsystems,
Fig. 4 einen Längsschnitt durch das Kontaktsystem,
Fig. 5 eine perspektivische Gesamtansicht,
Fig. 6 einen Längsschnitt durch eine abgewandelte Bauform,
Fig. 7 stellt einen Längsschnitt durch eine andere Bauform eines Beschleunigungsgrenzwertschalters dar,
Fig. 8 einen Querschnitt entlang der Linie AB in Fig. 7.

In Fig. 6 ist mit 1 ein quaderförmiges oder zylindrisches Gehäuse bezeichnet, das im oberen Teil eine trichterförmige Aussparung 1a aufweist. In dieser Aussparung ist eine ferromagnetische Kugel 2 gelagert, die von einem Elektromagneten 7, 8 festgehalten wird. Der vorzugsweise zylindrische und in Achsrichtung gepolte Elektromagnet 7, 8 wird in einer bodenseitigen Öffnung des aus Kunststoff bestehenden Gehäuses befestigt. Vorzugsweise benutzt man einen Thermoplast, der den Elektromagnet 7, 8 durch Verformung der Kante 1 b arretiert. Der Boden der trichterförmigen Aussparung 1 ist als Kugelkalotte ausgebildet, so dass die Kugel 2 vom Elektromagneten 7, 8 durch eine gewisse Wandstärke getrennt ist, die als magnetischer Luftspalt wirkt. Die Kugel 2 wird in ihrer Ruheposition lediglich durch die Inhomogenität des magnetischen Streufeldes gehalten. Der mechanische Teil des Schalters besteht somit nur aus Elektromagnet, Kugel und Gehäuse. Mit 9, 10, 11, 12 sind eingepresste Metallstifte bezeichnet, die der alternativen Befestigung auf einer Leiterplatte dienen.

Der elektrische Teil des Schalters wird durch eine teilweise metallisierte Doppelfolie 4 gebildet, die durch den Deckel 5 geschützt ist. Der vorzugsweise als Isolierstoffstanzteil ausgebildete Deckel 5 weist ebenso wie die Doppelfolie 4 Durchbrüche auf, durch die angeformte Niete 1c, 1 d, bestehend aus dem Werkstoff des Gehäuses, hindurchragen. Diese Niete werden bei der Montage des Schalters thermisch oder mittels Ultraschall verformt. Der Aufbau des elektrischen Teiles des Schalters ergibt sich aus den Fig. 1-4. Fig. 1 zeigt eine kreisförmige Kunststoffolie 4a mit einer seitlichen Anschlussfahne 4a1 und einer Kontaktmater 4a2.

In Fig. 2 ist ein Kreisring 4b dargestellt, der aus zweiseitig klebender Kunststoffolie besteht.

In Fig. 3 ist als Gegenstück zu Fig. 1 die Folie mit 4c bezeichnet, die eine seitliche Anschlussfahne 4c1 und eine Kontaktmater 4c2 trägt.

Nach dem Verkleben der Teile 4a, 4b und 4c erhält man ein Kontaktelement 4, wie es überhöht gezeichnet in Fig. 4 dargestellt ist.

Zwischen den Teilen 4a und 4c bildet sich ein mit Luft gefüllter Hohlraum 6 aus, der durch den Ring 4b gegen die Aussenluft völlig abgedichtet ist. In dem Hohlraum 6 stehen sich die Metallschichten in einem Abstand von einigen Zehntel Millimetern gegenüber, so dass eine ausreichende Isolationsstrecke vorliegt. Beim Aufschlag der Kugel wird die untere Folie so weit elastisch verformt, dass kurzzeitig der Kontakt geschlossen wird. Die Teile 4a, 4b und 4c sind ohne Nietlöcher dargestellt. Ihr Durchmesser kann auch kleiner sein als der Nietlochkreis.

Die Verformungskennlinie der Folie wird so gewählt, dass lediglich das Gewicht der Kugel noch nicht zur Kontaktgabe führt. Damit wird verhindert, dass der Schalter bei einem auf dem Dach liegenden Fahrzeug Dauerkontakt gibt, was z.B. zur Dauerblockierung des Gurtschlosses führen könnte.

Da die Kugel 2 in ihrem Lager durch die Folien 4a, 4b und 4c sowie den Deckel 5 völlig gegen den Aussenraum abgedichtet ist und nicht mit ihrer Metalloberfläche an der elektrischen Kontaktierung beteiligt ist, benötigt ihre Oberfläche keine Edelmetallschicht.

Abweichend von Fig. 1-4 kann man die Kontaktmater 4a2 unmittelbar auf den Deckel 5 aufbringen, so dass dieser als Leiterplatte ausgebildet ist.

Der Ansprechwert im Bereich von einigen g hängt stark von der Entfernung zwischen Elektromagnet und Kugel ab. Wenn man die Aufnahmeöffnung für den Elektromagneten als Pressitz ausbildet, kann man den Elektromagneten in mehreren Stufen einpressen und dabei den Grenzwert messen. Hierdurch lässt sich der Ansprechwert in engen Toleranzen einhalten.

Fig. 5 zeigt den kompletten Schalter in der Perspektive. Das Gehäuse 1 besteht aus einem Quader, der in einen Halbzylinder übergeht. Damit steht in allen drei Koordinatenrichtungen mindestens eine ebene Fläche zur Montage auf einer Leiterplatte oder einem Gehäuse zur Verfügung. Das Kontaktsystem 4 hat, abweichend von Fig. 1-4, die Form eines Rechtecks mit anschliessender Halbkreisfläche.

Mit 11, 12, 13, 14 sind eingepresste Stifte bezeichnet, die durch Einlöten oder Umknicken an einer Leiterplatte oder Gehäusewand fixierbar sind. Die Stifte, von denen in aller Regel nur ein Paar benötigt wird, können aber auch durch angeformte Bolzen aus dem Gehäusewerkstoff ersetzt werden, die nach der Montage zu einem Nietkopf umgeformt werden. Der Deckel 5 ist mit Hilfe der angeformten Nieten 1c, 1 d, 1 e, 1 f so befestigt, dass er nicht schadlos demontiert werden kann. Die Nieten können so verteilt sein, dass sie die Anschlussfahnen 4a1 und 4c1 oder das gesamte Kontaktsystem 4 nicht durchdringen. Im letzteren Fall wäre dann im Gehäuse 1 eine ringförmige Aussparung für das Kontaktsystem 4 vorzusehen, so dass der Deckel 5 unmittelbar auf dem Rand des Gehäuses 1 aufläge.

Die Bauform gemäss Fig. 6 zeigt, dass der untere Teil des Gehäuses 1 eine Spule 7 und einen Weicheisenkern 8 trägt. Die Spule 7 wird mit dem Einschalten der Zündung des Kraftfahrzeuges an das Bordnetz angeschlossen. Der Auslöse- oder Grenzwert des Schalters kann dann mit Hilfe eines Vorwiderstandes werksseitig leicht eingestellt werden. Es wäre aber auch denkbar, dass man dem Fahrer eine gewisse Einstellmöglichkeit anheimstellt, so dass er z.B. zwischen «Autobahn» und «Geländefahrt» umstellen kann. Dies kann dazu beitragen, eine teure Fehlauslösung eines Aufprallschutzes (Airbag) zu vermeiden.

In Fig. 7 ist mit 21 ein vorzugsweise zylindrisches Kunststoffgehäuse bezeichnet, das einen zur Achse CD symmetrischen und trichter- oder kegelstumpfartigen Hohlraum 21 a umschliesst. In diesem Hohlraum ist ein ferromagnetischer, kugelförmiger Trägheitskörper 22 gelagert. Unter dem Trägheitskörper 22 ist ein zylindrischer ferromagnetischer Kern 23 angeordnet, der von einer Magnetspule 24 umgeben ist. Über die Spule 24 ist ein topfartiger ferromagnetischer Rückschluss 25 geschoben, der zur Einstellung des Beschleunigungsgrenzwertes bei bestimmtem Magnetisierungsstrom variierbar sein kann. Kern 23 und Rückschluss 25 sind durch einen aus dem Kernmaterial gebildeten angeformten Niet 23a dauerhaft verbunden. Der Rückschlusstopf 25 stellt zugleich einen mechanischen Schutz für die Spule 24 dar. Der Hohlraum 21 a wird nach oben hin durch eine gummielastische Membran 26 mit leitfähiger Mittelzone 26a und einer Leiterplatte 27 abgeschlossen. Die Leiterplatte 27 weist zwei Anschlussstifte 27a und 27b auf, die mit kammartig ineinandergreifenden Leiterstrukturen verbunden sind. Die Membran 26 ist in der Randzone 26b verstärkt, so dass die leitfähige Mittelzone die Leiterplatte im Ruhezustand nicht berührt. Membran 26 und Leiterplatte 27 sind durch den «umgebördelten» Kragen 21 h unverlierbar und abdichtend mit dem Gehäuse 21 verbunden. Bei Verwendung eines thermoplastischen Gehäusewerkstoffes kann die Verformung der Randzone 21 h mittels Ultraschall erfolgen.

Die Membran 26 ist in ihrer Federkennlinie vorzugsweise so steif ausgebildet, dass allein vom Gewicht des Trägheitskörpers 22 noch keine Kontaktgabe ausgelöst wird. Wenn nun das Fahrzeug nach einem Primärstoss auf der Seite oder dem Dach über die Fahrbahn rutscht, erhält man eine Serie von auswertbaren Sekundärimpulsen, nicht jedoch in der Ruhelage einen Dauerkontakt.

Im Bereich der Schnittebene AB weist das Gehäuse 21 zwei auf einer optischen Achse liegende Bohrungen 21c, 21 d auf. In diese Bohrungen sind Sender 28 und Empfänger 29 einer Lichtschranke eingesetzt, deren optische Achse den kugelförmigen Trägheitskörper 22 in seiner Ruhelage schneidet.

Vorzugsweise geht der kegelstumpfartige Hohlraum 21 a in eine Kugelkalotte 21 b über. Die Bohrungen 21 c, 21 d können den Bereich der Kugelkalotte 21 b durchbrechen, um bei dem benutzten sichtbaren oder infraroten Licht Reflexionsverluste zu vermeiden.

Wenn man als Gehäusewerkstoff einen glasklaren Thermoplast verwendet, können die Bohrungen 21 c, 21 d am Übergang zur Kalotte 21 b mit eingeformten optischen Fenstern abgeschlossen sein. Die in sehr kleinen Abmessungen lieferbaren zylindrischen Leucht- und Empfängerdioden werden in den Bohrungen durch Giessharztropfen oder dauerplastische Kittmasse abdichtend befestigt. Die herausgeführten Anschlussdrähte sind mit 28a, 29a bezeichnet.

Um zu vermeiden, dass der kugelförmige Trägheitskörper 22 bei tangentialen Stössen in dem Hohlraum 21 a auf einer kegelmantelförmigen Spirale umläuft, sind in den Kegelmantel prismenartige Rippen 21 e, 21f, 21 g eingearbeitet, die ein Trudeln des Trägheitskörpers 22 verhindern oder zumindest stark abbremsen. Eine ähnliche Wirkung wäre durch entsprechende Vertiefungen erzielbar.

Der gesamte Beschleunigungsgrenzwertschalter kann mittels der Anschlussstifte 27a, 27b hängend auf einer grösseren Leiterplatte befestigt werden. Mit dieser Leiterplatte sind dann auch die Anschlussdrähte 28a, 29a zu verlöten.

Fig. 8 zeigt den Querschnitt des Gehäuses 21 und des Trägheitskörpers 22 sowie die Draufsicht auf den Rückschluss 25. In die Bohrungen 21 c, 21 d sind Sender 28 und Empfänger 29 eingesetzt. Die optische Achse ist mit der Linie EF angedeutet.

Die Gebrauchslage des Schalters entspricht der Darstellung, in der die Symmetrieachse CD mit der Vertikalen, also der Schwerkraftrichtung zusammenfällt. Infolge der rotations-symmetrischen Gestaltung des Hohlraumes 21 und des Haltemagneten 23, 24, 25 ist der Ansprechwert für alle auf der Achse CD senkrecht stehenden Beschleunigungsrichtungen gleich. Es hat also - mit anderen Worten - auf den Ansprechwert keinen Einfluss, ob das mit dem Schalter ausgerüstete Fahrzeug von vorn, von hinten oder von der Seite angestossen wird. Bei Stössen in Richtung der Achse CD ist die Empfindlichkeit allerdings wesentlich grösser.

Der beschriebene Schalter weist zwei voneinander unabhängige Kontaktsysteme auf. Bei Überschreitung der über die Spule 24 einstellbaren magnetischen Haltekraft reisst der Körper 22 ab, so dass nach sehr kurzem Laufweg die Schranke 28, 29 anspricht. Am Ende des Roll-oder Flugweges wird der Kontakt zwischen den Stiften 27a, 27b geschlossen. Der zeitliche Abstand zwischen den Signalen ist beschleunigungsabhängig und liegt in der Grössenordnung von Millisekunden.

Die nachgeschaltete Elektronik ist bei einem bevorzugten Ausführungsbeispiel der Erfindung so ausgebildet, dass ein Ausgangssignal erscheint, wenn die Beschleunigung des Primärstosses grösser ist als 6 g und die Lichtschranke 28, 29 länger als 20 ms anspricht. Die Messung dieser Beschleunigungs-Zeit-Fläche ist aber auch über das Kontaktsystem 26, 27 oder über ein Zusammenwirken beider Kontaktsysteme möglich. Durch diese Mindestanforderung an Grösse und Zeitdauer einer Beschleunigung wird verhindert, dass z.B. der sehr teure Airbag aufgrund eines sehr harten und kurzen Fahrbahnstosses auslöst.

Während die Lichtschranke den Primärstoss zum frühestmöglichen Zeitpunkt erfasst, können weitere Ausgangssignale über die Sekundär- und Tertiärstösse von dem Membran-LeiterplattenKontakt 26, 27 abgeleitet werden. Damit der Trägheitskörper 22 nach dem Primärstoss nicht sofort wieder vom Magnetsystem eingefangen wird, soll vorzugsweise über die Lichtschranke 28, 29 die Spule 24 abgeschaltet werden. Es kann aber auch zweckmässig sein, mit Hilfe dieser Lichtschranke den Abreisspunkt des Elektromagneten auf 3,4 oder 5 g zu reduzieren.

Mit einer der Aufgabe angepassten Auswerteeinrichtung kann man folgendes messen:
a) Die absolute mittlere Beschleunigung während der Zeit zwischen dem Lichtschranken- und dem Leiterplattenkontakt,
b) die Verweildauer des Körpers 22 an der Membran 26, die Aufschluss über das Bestehen und die Dauer einer gewissen Mindestbeschleunigung gibt,
c) die Zahl der Beschleunigungsstösse vom Primärstoss über Sekundär- und Tertiärstösse bis zum völligen Stillstand des Fahrzeuges, wobei die erste oder zweite Kontaktstrecke zur einmaligen oder mehrfachen Reduzierung des Spulenstromes und damit des Grenzwertes benutzt werden kann,
d) den Abreisszeitpunkt unabhängig vom Aufschlagzeitpunkt.

Nicht zu unterschätzen ist der Vorteil, dass selbst bei Versagen eines der beiden Kontaktsysteme noch alle Notmassnahmen einleitbar sind. Das System ist also zweifach redundant.

Im übrigen kann der Grenzwertschalter infolge seiner elektromagnetisch geregelten Haltekraft leicht auf die Funktion aller Komponenten geprüft werden. Dazu wird im Rahmen eines Testprogrammes der Haltestrom unterbrochen und der Schalter leicht angestossen. Damit ist feststellbar, ob beide Kontaktsysteme ansprechen. Zugleich wird hierdurch die Beweglichkeit des Trägheitskörpers und die Funktion des Elektromagneten geprüft.

Der Beschleunigungsgrenzwertschalter hat folgende Aufgaben: Automatische Einschaltungen der Warnblinkanlage, weil der Fahrer u.U. dazu nicht in der Lage ist.

Auslöser für eine Türentriegelung,

Aktivierung eines Aufprallschutzes, insbesondere eines Airbags,

Einsatz elektromotorischer Mittel, die sofort nach einer abnormen Beschleunigung das Gurtsystem strammziehen,

Verwendung automatischer Gurtlösesysteme, die das Aussteigen oder Bergen der Unfallopfer erleichtern sollen.

Der optimale Zeitpunkt des Gurtlösebefehls hängt stark vom Hergang des Unfalles ab. Nur bei dem klassischen Auffahrunfall, bei dem das Fahrzeug unmittelbar am Aufprallort zum Stillstand kommt, darf der Gurt etwa 2-3 Sekunden nach dem Aufprall gelöst werden. Falls das Fahrzeug aber mehrfach aufprallt oder nach dem ersten Stoss schleudert, sich überschlägt oder auf dem Dach weiterrutscht, darf sich der Gurt nicht zu früh öffnen. Der Grenzwertschalter muss somit in der Lage sein, nach dem ersten Ansprechen bei beispielsweise 8 g in den nachfolgenden Sekunden zusätzliche kleinere Beschleunigungen, z.B. zwischen 2 und 4 g zu signalisieren. Dies ist möglich, wenn die Ansprechempfindlichkeit nach der ersten Kontaktgabe vergrössert wird. Hierzu wird in der Bauart nach Fig. 6 der Strom des Elektromagneten reduziert oder abgeschaltet, so dass es bis zum absoluten Fahrzeugstillstand zu mehrfachen Kontaktschliessungen kommt. Der Gurtlösebefehl wird erst dann weitergegeben, wenn für eine Mindestzeit von z.B. 2-3 Sekunden keine Kontaktgabe erfolgte. Damit wird sicher erreicht, dass die Gurte weder zu früh noch zu spät entriegelt werden.

### Gewerbliche Verwertbarkeit

Der Gegenstand der Erfindung ist dazu bestimmt, serienmässig in alle Typen von Personenkraftwagen eingebaut zu werden. Aus Kostengründen dürften aber die kompletten Überwachungsprogramme den Fahrzeugen der oberen und mittleren Klasse vorbehalten bleiben.

## Patentansprüche

1. Beschleunigungsgrenzwertschalter mit einem kugelförmigen Trägheitskörper (2; 22) aus ferromagnetischem Material, der von einem Magnetsystem (7, 8; 24) in Ruhestellung gehalten ist und dem zwei voneinander isolierte Kontaktelemente (4c1, 4a1) gegenüberstehen, die beim Auftreffen des Trägheitskörpers (2; 22) durch elastische Verformung einer Membran (4c; 26) kontaktierbar sind, dadurch gekennzeichnet, dass die Membran (4c) aus einer mit einer Kontaktmater (4c1) belegten Isolierstoffolie besteht, die durch einen Isolierstoffring (4b) im Ruhezustand von einer zweiten auf einer Isolierstoffolie angebrachten Kontaktmater (4a2) getrennt ist, dass die Membran (4c; 26) luftdicht mit einer weiteren Membran (4a) oder einer Leiterplatte (27) verbunden ist, dass das Magnetsystem zwecks Steuerbarkeit des Ansprechwertes als Elektromagnet (7, 8; 24) ausgebildet ist und dass der den Trägheitskörper (2; 22) aufnehmende Hohlraum (21 a) quer zur Symmetrieachse (CD) im Bereich der Trägheitskörperruhelage von einer aus Sender (28) und Empfänger (29) bestehenden Lichtschranke (28, 29) überwacht ist.

2. Beschleunigungsgrenzwertschalter nach Anspruch 1, dadurch gekennzeichnet, dass die zweite Membran oder Folie (4a) durch einen Deckel (5) abgestützt ist, der die trichterförmige Gehäuseöffnung (1a) mit dem Trägheitskörper (2) verschliesst.

3. Beschleunigungsgrenzwertschalter nach Anspruch 2, dadurch gekennzeichnet, dass die zweite Kontaktmater (4a2) auf eine als Deckel dienende Leiterplatte aufgebracht ist, die über einen zweiseitig klebenden Isolierstoffring luftdicht mit der elastischen Membran verbunden ist.

4. Beschleunigungsgrenzwertschalter nach Anspruch 1-3, dadurch gekennzeichnet, dass der Deckel (5) und die Membran oder Membranen abdichtend mit dem aus Thermoplast bestehenden Gehäuse (1) über angeformte Nieten (1 c, 1 d, 1 e, 1 f) verbunden sind.

5. Beschleunigungsgrenzwertschalter nach Anspruch 1, dadurch gekennzeichnet, dass der kegelstumpfartige Hohlraum (21 a) im Bereich der Trägheitskörperruhelage in eine Kugelkalotte (21 b) übergeht und dass die Lichtschranke (28, 29) die Kugelkalotte (21 b) durchstrahlt.

6. Beschleunigungsgrenzwertschalter nach Anspruch 1, dadurch gekennzeichnet, dass das Gehäuse (1) im Bereich der optischen Achse (E, F) durchgehende Bohrungen (21c, 21d) aufweist.

7. Beschleunigungsgrenzwertschalter nach Anspruch 6, dadurch gekennzeichnet, dass in die Bohrungen (21c, 21d) eine Leuchtdiode (28) und eine Empfängerdiode (29) eingesetzt sind und dass diese Bauteile nach aussen abgedichtet sind.

8. Beschleunigungsgrenzwertschalter nach Anspruch 1 und 5, dadurch gekennzeichnet, dass das Gehäuse (21 ) aus lichtdurchlässigem Kunststoff besteht und zur Aufnahme der Lichtschranke (28, 29) Sacklöcher vorgesehen sind, die zur Kugelkalotte (21 b) hin in optische Fenster übergehen.

9. Beschleunigungsgrenzwertschalter nach Anspruch 1, dadurch gekennzeichnet, dass der Trägheitskörper (22) durch einen zur Kegelachse (CD) symmetrischen Elektromagneten (23, 24, 25) gehalten ist, dessen Spule (24) von einem einstellbaren Rückschlusskörper (25) umgeben ist.

10. Beschleunigungsgrenzwertschalter nach Anspruch 1, dadurch gekennzeichnet, dass die Membran (26) infolge ihrer Federkennlinie unter dem Gewicht des Trägheitskörpers (22) keinen Kontakt gibt.

11. Beschleunigungsgrenzwertschalter nach Anspruch 1, dadurch gekennzeichnet, dass in den kegelstumpfartigen Hohlraum (21a) prismenartige Rippen (21 e, 21f, 21 g) eingearbeitet sind, die ein Trudeln des Trägheitskörpers (22) abbremsen.

12. Beschleunigungsgrenzwertschalter nach Anspruch 1, dadurch gekennzeichnet, dass der Lichtschranke (28, 29) und dem Leiterplattenkontakt (26, 27) eine Auswerteelektronik nachgeschaltet ist, die das Abheben des Trägheitskörpers (22), seinen Aufschlag auf die Leiterplatte (27) und seine Rückkehr in die Ruhelage im Zeitablauf erfasst und daraus Steuerbefehle ableitet.

13. Beschleunigungsgrenzwertschalter nach Anspruch 1 und 12, dadurch gekennzeichnet, dass bei Überschreitung einer bestimmten Beschleunigungs-Zeit-Fläche ein Ausgangskontakt erfolgt.

14. Beschleunigungsgrenzwertschalter nach Anspruch 1 und 12, gekennzeichnet durch eine Auswertschaltung, die den Erregerstrom der Spule (24) nach dem Primärstoss abschaltet oder erheblich reduziert.

15. Beschleunigungsgrenzwertschalter nach Anspruch 1 und 12, dadurch gekennzeichnet, dass der Leiterplattenkontakt (26, 27) Sekundärstösse signalisiert, die in Seiten- oder Dachlage des Fahrzeuges entstehen.

16. Beschleunigungsgrenzwertschalter nach Anspruch 12, dadurch gekennzeichnet, dass mit Hilfe der verschiedenen Kontaktsysteme (26,- 27, 28, 29) die Flugzeit des Trägheitskörpers (22) erfasst und einem Beschleunigungsrechner zugeführt ist.

## Revendications

1. Interrupteur à limite d'accélération comportant un corps d'inertie (2, 22) sphérique en matière ferromagnétique maintenu en position de repos par un système magnétique (7, 8; 24) auquel font face deux éléments de contact (4c1, 4a1) isolés l'un de l'autre qui entrent en contact sous l'impact du corps d'inertie (2; 22) par déformation élastique d'une membrane, caractérisé en ce que la membrane (4c) est une feuille en matière isolante recouverte d'une matrice de contact (4c1), qui, au repos est séparée par un anneau (4b) en matière isolante, d'une deuxième matrice de contact (4a2) appliquée sur une feuille en matière isolante, en ce que la membrane (4c; 26) est reliée de manière étanche à l'air une autre membrane (4a) ou à une carte de circuit imprimé (27), en ce que le système magnétique est un électro-aimant (7, 8; 24) destiné à commander la valeur de réponse et en ce que la cavité (21 a) dans laquelle est logé le corps d'inertie (2; 22) est surveillée, perpendiculairement à l'axe de symétrie (CD) dans la zone de la position de repos du corps d'inertie, par un dispositif photoélectrique (28, 29) comportant un émetteur (28) et un récepteur (29).

2. Interrupteur à limite d'accélération selon la revendication 1, caractérisé en ce que la deuxième membrane ou feuille (4a) est soutenue par un couvercle (5) qui ferme l'ouverture (la) en forme d'entonnoir du boîtier avec le corps d'inertie (2).

3. Interrupteur à limite d'accélération selon la revendication 2, caractérisé en ce que la deuxième matrice de contact (4a2) est appliquée sur un circuit imprimé servant de couvercle, qui est relié de manière étanche à l'air à la membrane élastique, par un anneau en matière isolante adhésif sur ses deux faces.

4. Interrupteur à limite d'accélération selon les revendications 1 à 3, caractérisé en ce que le couvercle (5) et la ou les membrane(s) sont assemblés de manière étanche au boîtier (1 ) en matière thermoplastique, par des rivets (1 c, 1 d, 1 e, 1f) formés en une pièce.

5. Interrupteur à limite d'accélération selon la revendication 1, caractérisé en ce que la cavité (21a) tronconique se prolonge par une calotte sphérique (21 b) dans la zone de la position de repos du corps d'inertie et en ce que la lumière émise par la cellule photoélectrique (28, 29) traverse la calotte sphérique (21 b).

6. Interrupteur à limite d'accélération selon la revendication 1, caractérisé en ce que le boîtier (1 ) présente des trous débouchant (21 c, 21 d) dans la zone de l'axe optique (E, F).

7. Interrupteur à limite d'accélération selon la revendication 6, caractérisé en ce qu'une diode luminescente (28) et une diode réceptrice (29) sont montées dans les trous (21 c, 21 d) et en ce que ces éléments sont rendus étanches de l'extérieur.

8. Interrupteur à limite d'accélération selon les revendications 1 et 5, caractérisé en ce que le boîtier (21 ) est fait dans une matière plastique translucide et en ce que des trous borgnes sont prévus pour recevoir la cellule photoélectrique (28, 29), qui se prolonge par des fenêtres optiques en direction de la calotte sphérique (21 b).

9. Interrupteur à limite d'accélération selon la revendication 1, caractérisé en ce que le corps d'inertie (22) est maintenu par un électro-aimant (23, 24, 25) symétrique à l'axe du cône (CD), dont la bobine (24) est entourée par un corps de couvercle inférieur.

10. Interrupteur à limite d'accélération selon la revendication 1, caractérisé en ce qu'en raison de sa caractéristique de ressort, la membrane (26) n'établit pas le contact sous le poids du corps d'inertie (22).

11. Interrupteur à limite d'accélération selon la revendication 1, caractérisé en ce que des nervures prismatiques (21 e, 21 f, 21 g) sont pratiquées dans la cavité (21 a) tronconique, qui freine un mouvement en vrille du corps d'inertie (22).

12. Interrupteur à limite d'accélération selon la revendication 1, caractérisé en ce qu'un dispositif électronique d'exploitation est monté en aval de la cellule photoélectrique (28, 29) et du contact du circuit imprimé (26, 27), qui enregistre dans le temps le décollement du corps d'inertie (22), son impact sur le circuit imprimé (27) et son retour en position de repos, et délivre en conséquence des instructions.

13. Interrupteur à limite d'accélération selon les revendications 1 et 12, caractérisé en ce qu'un contact de sortie est établi lorsqu'est dépassée une certaine plage de durée d'accélération.

14. Interrupteur à limite d'accélération selon les revendications 1 et 12, caractérisé par un circuit d'exploitation qui coupe le courant d'excitation de la bobine (24) après la collision primaire ou le réduit considérablement.

15. Interrupteur à limite d'accélération selon les revendications 1 et 12, caractérisé en ce que le contact du circuit imprimé (26, 27) signale des collisions secondaires qui se produisent lorsque le véhicule est placé de côté ou sur le toit.

16. Interrupteur à limite d'accélération selon la revendication 12, caractérisé en ce que la durée de vol du corps d'inertie (22) est enregistrée au moyen des différents systèmes de contact (26, 27, 28, 29) et transmise à un calculateur d'accélération.

## Claims

1. An acceleration limit switch having a spherical inertia member (2; 22) of ferromagnetic material which is held in the position of rest by a magnet system (7, 8; 24) and opposite which there are two contact elements (4c1, 4a1) which are insulated from one another and which, on impact of the inertia member (2; 22), can be contacted by elastic deformation of a diaphragm (4c, 26), characterised in that the diaphragm (4c) consists of a sheet of insulating material covered with a contact matrix (4c1) and separated from a second contact matrix (4a2) applied to a sheet of insulating material by a ring of insulating material (4b) in the state of rest, that the diaphragm (4c; 26) is connected, in an air-tight manner, to a further diaphragm (4a) or a printed circuit board (27), that the magnet system is constructed in the form of an electromagnet (7, 8; 24) for the purpose of being able to control the response value and that the cavity (21 a) receiving the inertia member (2; 22) is monitored, transversely to the axis of symmetry (CD), in the region of the position of rest of the inertia member, by a light barrier (28, 29) consisting of transmitter (28) and receiver (29).

2. An acceleration limite switch as claimed in Claim 1, characterised in that the second diaphragm or sheet (4a) is supported by a cover (5) which closes the funnel-shaped housing opening (1 a) with the inertia member (2).

3. An acceleration limit switch as claimed in Claim 2, characterised in that the second contact matrix (4a2) is applied to a printed-circuit board serving as a cover which is connected, in an air-tight manner, to the resilient diaphragm by means of a ring of insulating material which is adhesive on two sides.

4. An acceleration limit switch as claimed in Claim 1-3, characterised in that the cover (5) and the diaphragm or diaphragms are connected, in a sealing manner, to the housing (1) consisting of thermoplastic, by means of rivets (1 c, 1 d, 1 e, 1 f) formed thereon.

5. An acceleration limit switch as claimed in Claim 1, characterised in that the frusto-conical- like cavity (21 a) changes over into a spherical segment (21 b) in the region of the position of rest of the inertia member and that the light barrier (28, 29) passes through the spherical segment (21 b).

6. An acceleration limit switch as claimed in Claim 1, characterised in that the housing (1) comprises through bores (21 c, 21 d) in the region of the optical axis (E, F).

7. An accelerated limit switch as claimed in Claim 6, characterised in that a light-emitting diode (28) and a receiver diode (29) are inserted in the bores (21 c. 21 d) and that these components are sealed towards the exterior.

8. An acceleration limit switch as claimed in Claim 1 and 5, characterised in that the housing (21) consists of light-transmitting plastics material and blind holes, which change over into optical windows towards the spherical segment (21 b), are provided to receive the light barrier (28,29).

9. An acceleration limit switch as claimed in Claim 1, characterised in that the inertia member (22) is held by an electromagnet (23, 24, 25) which is symmetrical with respect to the axis of the cone (CD) and the coil (24) of which is surrounded by an adjustable return member (25).

10. An acceleration limit switch as claimed in Claim 1, characterised in that, as a result of its spring characteristic, the diaphragm (26) does not make any contact under the weight of the inertia member (22).

11. An acceleration limit switch as claimed in Claim 1, characterised in that prism-like ribs (21 e, 21 f, 21 g) are incorporated in the frusto-conical- like cavity (21 a) and brake any spinning of the inertia member (22).

12. An acceleration limit switch as claimed in Claim 1, characterised in that the light barrier (28, 29) and the printed-circuit-board contact (26, 27) are followed by an evaluation electronic device which detects the lifting of the inertia member (22), its impact on the printed circuit board (27) and its return to the position of rest in the course of time and derives control instructions therefrom.

13. An acceleration limit switch as claimed in Claim 1 and 12, characterised in that if a specific acceleration-time surface is exceeded, an initial contact is effected.

14. An acceleration limit switch as claimed in Claim 1 and 12, characterised by an evaluation circuit which switches off or considerably reduces the exciting current of the coil (24) after the primary shock.

15. An acceleration limit switch as claimed in Claim 1 and 12, characterised in that the printed-circuit board contact (26, 27) signals secondary shocks which occur when the vehicle is on its side or its roof.

16. An acceleration limit switch as claimed in Claim 12, characterised in that, by means of the various contact systems (26, 27, 28, 29), the flight time of the inertia member (22) is detected and fed to an acceleration computer.
